# EUROPÄISCHE PATENTSCHRIFT

(11) **EP 0 889 789 B1**
(45) Veröffentlichungstag und Bekanntmachung des Hinweises auf die Patenterteilung: **01.03.2000**
(21) Anmeldenummer: 97920531.7
(22) Anmeldetag: 20.03.1997
(51) Int. Cl.: B44B 5/00, B29C 59/04

(54) **PRÄGEZYLINDER**
EMBOSSING CYLINDER
CYLINDRE GAUFREUR

(30) Priorität: 28.03.1996 DE 19612314
(43) Veröffentlichungstag der Anmeldung: 13.01.1999
(73) Patentinhaber: DE LA RUE GIORI S.A., 1003 Lausanne (CH)
(72) Erfinder: EITEL, Johann, Emil, D-97289 Thüngen (DE); SCHAEDE, Johannes, Georg, D-97074 Würzburg (DE)
(74) Vertreter: Kiliaridis, Constantin
(86) Internationale Anmeldenummer: DE9700569
(87) Internationale Veröffentlichungsnummer: WO9736756

(56) Entgegenhaltungen:
- DE-C- 4 125 996

## Beschreibung

Die Erfindung betrifft einen Prägezylinder gemäß dem Oberbegriff des Anspruches 1.

Der Erfindung liegt die Aufgabe zugrunde, diesen Prägezylinder zu verbessern. DE-C1-4125996 zeigt einen Heißprägezylinder, bei welchem Prägestempel einzeln ausgetauscht werden können. Durch diese Möglichkeit kann der Austausch eines teuren Prägeringes mit einer Vielzahl von festen Prägestempeln vermieden werden. Aufgabe der Erfindung ist es Ferner, die Prägestempel einzeln justieren zu können, um die Prägestempel einzeln auf den auftretenden Verzug des zu prägenden Materials, z. B. der Papierbogen anzupassen.

Diese Einstellmöglichkeit der Prägestempel ist bei Heißprägezylinder von besonderem Vorteil, wobei der Muster einer Heißprägefolie auf einen Papierbogen appliziert wird. Bei diesen Papierbögen ist die Gefahr eines Papierverzuges infolge hoher mechanischen Druckbelastung bei gleichzeitiger Wärmeeinwirkung besonders groß.

Eine schwalbenschwanzartige Führung des Prägestempels ermöglicht eine einfach durchzuführende Verstellung und einen einfachen und preizwerten Austausch.

Der erfindungsgemäße Prägezylinder ist in der Zeichnung dargestellt und wird im folgenden näher beschrieben.

Es zeigen
- Fig. 1: eine schematische Seitenansicht des Prägezylinders;
- Fig. 2: eine schematische Draufsicht auf einen Ausschnitt des Prägezylinders;
- Fig. 3: einen schematischen Schnitt durch einen Prägestempel eines Prägezylinders.

Ein Prägezylinder 1, insbesondere ein Heißprägezylinder 1 zum rotativen Heißprägen von Mustern einer Folie auf einen Papierbogen oder eine Papierbahn in einer Folienprägemaschine ist mit mindestens einem Haltering 2 zur Aufnahme von Prägestempeln 3 versehen. In axialer Richtung des Heißprägezylinders 1 gesehen, können eine Mehrzahl dieser Halteringe 2 nebeneinander auf dem Heißprägezylinder 1 angeordnet sein. Der Haltering 2 weist in Umfangsrichtung des Heißprägezylinders 1 verlaufend im Querschnitt ein liegendes H-Profil auf. Ein Innendurchmesser d2, z. B. d2 = 550 mm, des Halteringes 2 ist auf einen Außendurchmesser D1, z. B. D1 = 600 mm, des Heißprägezylinders 1 angepaßt, so daß der Haltering 2 bei unbeheiztem Heißprägezylinder 1 in axialer Richtung verschiebbar ist.
In einer U-förmigen Nut 6 des Halteringes 2, die einer Mantelfläche 4 des Heißprägezylinders 1 zugewandt ist, sind elektrisch beheizbare Heizelemente 7 angebracht. Eine nach außen weisende U-förmige Nut 8 des Halterings 2 wird von zwei parallel gegenüberliegenden Seitenwänden 9, 11 und einer Grundfläche 12 begrenzt. Diese Nut 8 weist in ihrem Querschnitt eine Tiefe t8, z. B. t8 = 12,5 mm, und eine Breite b8, z. B. b8 = 33 mm, auf und ist im vorliegenden Beispiel endlos umlaufend ausgebildet.
In beiden Seitenwänden 9, 11 dieser Nut 8 sind eine Vielzahl von achsparallel zum Heißprägezylinder 1, senkrecht durch die Seitenwände 9, 11 verlaufender Bohrungen 13 mit einem Durchmesser d13, z. B. d13 = 6 mm, eingebracht. Diese Bohrung 13 setzt sich jeweils in einer Gewindebohrung 14 fort. In die Gewindebohrung 14 ist eine Gewindeschraube 16 eingeschraubt. Die Gewindeschrauben 16 in der linken Seitenwand 9 drücken jeweils direkt auf ein erstes Ende eines Druckstückes 17, z. B. eines Zylinderstiftes 17. In der rechten Seitenwand 11 ist jeweils zwischen Gewindeschraube 16 und einem Druckstück 18, z. B. einem Zylinderstift 18 eine Druckfeder 19, z. B. in Form eines Paketes von Tellerfedern, angeordnet. Ein in die U-förmige Nut 8 ragendes Ende des Zylinderstiftes 17, 18 ist keilförmig ausgebildet, z. B. mit einer schräg verlaufenden Klemmfläche 21 versehen. Diese Klemmfläche 21 schließt mit einer Längsachse 22 des Zylinderstiftes 17, 18 einen Winkel alpha, z. B. alpha = 45°, ein. Anstelle dieser so ausgebildeten Klemmfläche 21 sind auch andere Formen möglich, wie z. B. ein kegelförmiges Ende des Zylinderstiftes 17, 18.

In der U-förmigen Nut 8 ist mindestens ein Prägestempel 3 angeordnet. Dieser Prägestempel 3 weist eine Höhe h3, z. B. h3 = 12,5 mm, und eine Breite b3, z. B. b3 = 30 mm, auf. Die Höhe h3 des Prägestempels 3 ist größer als die Tiefe t8 der U-förmigen Nut 8 und die Breite b3 des Prägestempels ist im Ausführungsbeispiel kleiner als die Breite b8 der U-förmigen Nut 8. Es ist aber auch möglich, daß die Höhe h3 und die Tiefe t8 gleich sind. An seiner radial nach außen weisenden Fläche 23 ist der Prägestempel 3 mit einer oder mehreren erhabenen Ubertragungsfläche(n) 24 versehen. Diese übertragungsfläche 24 ist im vorliegenden Beispiel als gleichseitiges Fünfeck ausgeführt. An beiden Seitenflächen 26, 27 sind in Umfangsrichtung des Halteringes 2 verlaufende, auf eine Krümmung des Halteringes 2 angepaßte Klemmflächen 28, 29 angeordnet. Diese in Umfangsrichtung gekrümmten Klemmflächen 28, 29 schließen mit der entsprechenden Seitenfläche 26, 27 einen Winkel beta, z. B. beta = 45°, ein. Eine Grundfläche 31 des Prägestempels 3 liegt auf der Grundfläche 12 der U-förmigen Nut 8 auf. Diese Grundfläche 31 ist auf die Krümmung der Grundfläche 12 der U-förmigen Nut 8 des Prägestempels 3 angepaßt und deshalb leicht gewölbt. Durch die Anordnung von den beiden achsensymmetrisch angeordneten Klemmflächen 28, 29 und der Grundfläche 31 ist im unteren Bereich ein Querschnitt des Prägestempels 3 annähernd schwalbenschwanzförmig. Somit weist der Prägestempel 3 eine entsprechend der Krümmung des Halteringes 2 gekrümmte schwalbenschwanzartige Führung 32 auf. Im vorliegenden Ausführungsbeispiel sind vier Druckstücke 17, 18 angeordnet, die mit den Klemmflächen 28, 29 dieser schwalbenschwanzartigen Führung 32 zusammenwirken. Dabei wirken die beiden in der linken Seitenwand 9 ungefedert angeordneten Druckstücke 18 als einstellbare Anschläge. Die beiden in der rechten Seitenwand 11 gefedert angeordneten Druckstücke 17 drücken den Prägestempel 3 gegen die beiden linken Druckstücke 18. Dabei entsteht mittels der unter den Winkeln alpha und beta angeordneten Klemmflächen 28, 29 bzw. Druckstücken 17, 18 eine Kraftkomponente in radialer Richtung, die den Prägestempel 3 auf die Grundfläche 12 der U-förmigen Nut 8 drückt.
Zur Ausrichtung des Prägestempels 3 in Umfangsrichtung ist beispielsweise in der Grundfläche 12 der U-förmigen Nut 8 eine Bohrung 33 eingebracht, in die ein als Anschlag dienender Stift eingebracht werden kann. Auch ist es möglich den Haltering in Umfangsrichtung mit einer Zahlenskala zu versehen.

Zur Ausrichtung in Umfangsrichtung werden die beiden rechten Gewindeschrauben 16 gelöst, bis die Druckfedern 19 entspannt sind. Der Prägestempel 3 kann nun in Umfangsrichtung in die gewünschte Position verschoben werden. Die beiden Gewindeschrauben 16 werden anschließend wieder eingeschraubt, bis die Druckfedern 19 eine festgelegte Vorspannkraft auf die Druckstücke 17, 18 erzeugen. Der Prägestempel 3 wird so an die gegenüberliegenden Druckstücke 17, 18 angepreßt. Soll nun der Prägestempel 3 in axialer Richtung des Heißprägezylinders 1 verschoben werden, werden die beiden Gewindeschrauben 16 der ungefederten Druckstücke 17 gleichmäßig verdreht. Gegebenenfalls wird die Vorspannkraft der Druckfedern 19 der gefederten, gegenüberliegenden Druckstücke 18 nachreguliert.

### Bezugszeichenliste

- 1: Prägezylinder, Heißprägezylinder
- 2: Haltering
- 3: Prägestempel
- 4: Mantelfläche (1)
- 5: -
- 6: Nut, U-förmig (2)
- 7: Heizelement
- 8: Nut, U-förmig (2)
- 9: Seitenwand (8)
- 10: -
- 11: Seitenwand (8)
- 12: Grundfläche (8)
- 13: Bohrung
- 14: Gewindebohrung
- 15: -
- 16: Gewindeschraube
- 17: Zylinderstift, Druckstück
- 18: Zylinderstift, Druckstück
- 19: Druckfeder
- 20: -
- 21: Klemmfläche (17; 18)
- 22: Längsachse (17; 18)
- 23: Fläche (3)
- 24: übertragungsfläche (3)
- 25: -
- 26: Seitenfläche (3)
- 27: Seitenfläche (3)
- 28: Klemmfläche (3)
- 29: Klemmfläche (3)
- 30: -
- 31: Grundfläche (3)
- 32: Führung
- 33: Bohrung

- b3: Breite des Prägestempels (3)
- b8: Breite der Nut (8)

- D1: Außendurchmesser des Prägezylinders (1)
- d2: Innendurchmesser des Halteringes (2)
- h3: Höhe des Prägestempels (3)
- t8: Tiefe der Nut

- alpha: Winkel
- beta: Winkel

## Patentansprüche

1. Prägezylinder (1) mit einer Anzahl von einzeln austauschbaren Prägestempeln (3), dadurch gekennzeichnet, daß die Prägestempel (3) in axialer Richtung und in Umfangsrichtung des Prägezylinders (1) einstellbar angeordnet sind.

2. Prägezylinder (1) nach Anspruch 1, dadurch gekennzeichnet, daß der Prägezylinder (1) als Heißprägezylinder (1) ausgebildet ist und die Prägestempel (3) beheizbar angeordnet sind.

3. Prägezylinder (1) nach Anspruch 1, dadurch gekennzeichnet, daß die Prägestempel (3) eine schwalbenschwanzartige Führung (32) aufweisen und daß in diese Führung (32) bezüglich des Prägezylinders (1) feststellbare Druckstücke (17; 18) eingreifend angeordnet sind.

## Claims

1. Embossing cylinder (1) with a number of individual exchangeable stamping dies (3), characterised in that the stamping dies (3) can be adjusted in the axial direction and in the circumferential direction of said embossing cylinder (1).

2. Embossing cylinder (1) as claimed in claim 1, characterised in that said cylinder is formed as a hot embossing cylinder and the stamping dies (3) can be heated.

3. Embossing cylinder (1) as claimed in claim 1, characterised in that the stamping dies (3) comprise a dovetailed guide (32) and in that thrust pieces (17;18) are arranged which are adjustable with respect to the embossing cylinder (1) and which act upon said guide (32).

## Revendications

1. Cylindre d'estampage (1) avec un nombre d'estampes (3) individuelles pouvant être échangées, caractérisé en ce que les estampes (3) sont arrangées de manière à pouvoir être ajustées dans le sens axial et dans le sens circonférentiel du cylindre d'estampage (1).

2. Cylindre d'estampage (1) selon la revendication 1, caractérisé en ce que le cylindre d'estampage (1) est formé par un cylindre d'estampage à chaud et les estampes (3) sont montées de manière à pouvoir être chauffées.

3. Cylindre d'estampage (1) selon la revendication 1, caractérisé en ce que les estampes comportent un guidage (32) en forme de queue d'aronde et en ce que des pièces de pression (17;18) sont montées réglables par rapport au cylindre d'estampage et de manière à agir sur ledit guidage.
